# FASCICULE DE BREVET EUROPEEN

(11) **EP 0 891 452 B1**
(45) Date de publication et mention de la délivrance du brevet: **05.01.2000**
(21) Numéro de dépôt: 97918185.6
(22) Date de dépôt: 03.04.1997
(51) Int. Cl.: E01H 1/12

(54) **DISPOSITIF DE RAMASSAGE DE DEJECTIONS ANIMALES, COMPACT, MONOBLOC, PLIABLE ET JETABLE**
VORRICHTUNG ZUR AUFNAHME VON TIEREXKREMENTEN, KOMPAKT, EINSTÜCKIG, FALTBAR UND WEGWERFBAR
DISPOSABLE, FOLDABLE, UNITARY, COMPACT ANIMAL EXCREMENT COLLECTING DEVICE

(30) Priorité: 04.04.1996 FR 9604491
(43) Date de publication de la demande: 20.01.1999
(73) Titulaire: Vasseur-Langlois, Régine, 69001 Lyon (FR); Duville, Anais, 69001 Lyon (FR)
(72) Inventeur: DUVILLE, Anaîs, F-69001 Lyon (FR)
(86) Numéro de dépôt international: FR9700597
(87) Numéro de publication internationale: WO9738171

(56) Documents cités:
- DE-U- 8 803 914
- FR-A- 2 699 568
- US-A- 4 747 633

## Description

L'invention a trait à un dispositif de ramassage de déjections animales.

En effet, il existe un problème de déjections animales laissées sur la voie publique, trottoirs ou caniveaux. Ce problème peut être avantageusement résolu par l'utilisation d'un ramasseur à manipuler par le propriétaire de l'animal qui fait alors preuve de civisme, respecte les réglementations et permet à son animal de compagnie d'être accepté par le reste de la population.

Dans cet esprit, l'invention concerne un dispositif de ramassage de déjections animales jetable, facile à transporter et à stocker, facile et rapide d'utilisation, peu onéreux, écologiquement acceptable, maniable d'une seule main, efficace, présentant une bonne isolation par rapport à la matière fécale, possédant un confort suffisant pour ne pas blesser la main qui le manipule.

Ceci est atteint par l'objet de la revendication 1 indépendante.
- 1 - Selon un mode de réalisation préféré de l'invention, le dispositif est constitué par pliage et collage d'une feuille de carton, strictement monobloc c'est à dire sans rajoût quelqu'il soit et présentant une seule face du carton à l'extérieur, ceci résulte dans un dispositif biodégradable, économique et esthétique.
- 2 - Selon un autre aspect avantageux de l'invention, le bord inférieur de la boîte est muni de rabats collés sur les bords latéraux, ce qui permet de plier la boîte pour la transporter avant usage, et ensuite de la former au moment de s'en servir, ces rabats pouvant comprendre chacun, dans une première variante, une languette apte à immobiliser le bord inférieur par rapport au fond de la boîte en pénétrant dans 2 encoches de ce fond; dans une deuxième variante, ces rabats étant de dimensions sensiblement plus importantes que les deux bords latéraux solidaires, sont de nature à immobiliser le bord inférieur (par frottement des rabats selon les lignes 18 et 19 sur le fond 7 du dispositif), ainsi, le montage du dispositif est particulièrement simple, il permet de restituer le dispositif, une fois déplié, rigide et maintenu rigide par blocage même avec une pression exercée de haut en bas par l'utilisateur (phase d'utilisation), ce qui est nécessaire pour une bonne utilisation de celui-ci : facile à transporter (pliage), facile d'utilisation (rigide par blocage).
- 3 - Selon l'invention, la poignée du couvercle est formée par découpage de la surface centrale de ce couvercle de sorte qu'elle ne dépasse pas de celui-ci tant qu'il n'est pas nécessaire de l'utiliser. Pour éviter tout contact avec la matière fécale contenu dans le dispositif, on peut prévoir une épaisseur double sous la poignée, également on peut prévoir un découpage cranté de la poignée pour éviter tout risque de coupure par l'arête lisse du carton.
- 4 - Selon un autre aspect avantageux de l'invention, il est intéressant de prévoir que l'axe autour duquel le dispositif va pivoter, soit constitué par une bande dont la largeur est sensiblement égale à l'épaisseur maximun du dispositif plié (figure 2) et non une seule ligne de pliage, pour que le dispositif en position pliée, puisse être stocké sans déformation du dispositif.
- 5 - Egalement, il est possible de prévoir dans le couvercle, sur chacun des 2 côtés latéraux, proche du bord inférieur de la boîte, une languette apte à pénétrer dans une encoche des rabats solidaires de la face intérieure des bords latéraux.. On évite ainsi tout risque d'ouverture intempestive du couvercle qui aurait pour conséquence la chute du contenu du dispositif de l'invention, sans que ce moyen de fermeture de la boîte n'en altère le fond qui supporte la déjection.
- 6 - Enfin, il est possible de prévoir dans une variante avantageuse de l'invention, que, dans la boîte dépliée, l'angle formé par par le bord inférieur et le fond du dispositif soit suffisamment fermé pour que la boîte, une fois pliée, présente un couvercle de dimension nettement inférieure à la dimension du fond de la boîte, pour pouvoir prévoir un prolongement prédécoupé du couvercle, afin que ce prolongement puisse être collé sur le bord inférieur de la boîte (sans dépasser les dimensions du fond de la boîte) et ainsi maintienne le dispositif en position fermée quand le dispositif est plié et que pour utiliser le dispositif, il suffit de dégager le couvercle de sa découpe.

On connaît déjà les dispositifs suivants qui présentent divers inconvénients :

Le système présenté par le document FR-A-2 699 568 selon le préambule de la revendication 1 indépendante décrit une boîte pour le ramassage des déjections canines ayant globalement 2 modes de réalisation;
1 - d'une part, il s'agit d'un dispositif non pliable et à monter par l'utilisateur, la forme du dispositif est globalement triangulaire en position montée. L'ensemble se présente à plat à l'utilisateur sous la forme de la lettre T comme il est dit à la page 4, dans la revendication 4, ce mode de réalisation constitue un dispositif trés éloigné du dispositif présenté ici : dispositif non pliable, à monter et le mode de montage est fragile, non hermétique de par sa conception même qui suppose des bords latéraux 4 et 6, figure 1, ou 4 et 6 figure 4 par nature inférieurs à la surface comprise entre le fond de la boîte et le couvercle.
2 - d'autre part, il s'agit d'un dispositif pliable dont la forme est globalement triangulaire en position dépliée. Mais ce mode de réalisation n'est pas réellement réalisable :
   - le mode de pliage suppose 2 points de colle superposés dans chacune des zones 21 et 22 de la figure 7, de plus il ne peut pas être stocké et transporté sans dommage, dans une position telle que sur la figure 7, ou en position replié telle que sur la figure 8 en rabattant complètement le couvercle 2 sur la boîte puisque il n'est pas prévu de système de rattrapage de la surépaisseur du pliage-collage (6 épaisseurs).
   - l'inventeur ne prévoit également aucun système pour rendre rigide la boîte ainsi dépliée, les lignes de pliage 23 et 24 des côtés latéraux deviennent alors des lignes de faiblesse, le dispositf est alors inefficace en phase de ramassage où est exercée une pression de haut en bas, et le système de fermeture après usage est alors défaillant.
Dans les 2 modes de réalisation, l'inventeur a prévu un rabat 10 à la figure 1 pour manier le dispositif
- cette construction ne prévoit aucun volume pour le passage des doigts alors qu'il est présenté comme tel et ne peut pas former une poche puisque le matériau est dit rigide ou semi-rigide comme il est dit à la page 4, revendication 3.
- cette construction est également inesthétique, puisque ce rabat présente la face interne du matériau
Ce rabat tel qu'il est proposé est présenté comme pouvant être fabriqué à plat, en utilisant un matériau semi-rigide ou rigide et en même temps de proposer un volume, ce mode de réalisation est impossible.

Pour conclure : le document FR-A-2 699 568 présente deux systèmes dont l'un est très éloigné du dispositif de l'invention présentée ici : pas de position compacte, à monter par l'utilisateur, fragile, non hermétique, contradictoire et non maniable, inesthétique. L'autre mode de réalisation présente un dispositif également très éloigné du dispositif de l'invention présentée ici : pas de position réellement compacte, non stockable, non transportable, inefficace en phase d'utilisation, non maniable et contradictoire, inesthétique, non hermétique.

Le système présenté par le document US-A-4 747 633 divulgue quant à lui, un dispositif jetable de déjections animales formé de deux panneaux munis de poignées, d'un fond et de bords sensiblement triangulaires.

Comme précédemment, les deux panneaux sont reliés par une unique ligne de pliage, pas de bande de rattrapage des épaisseurs alors que dans ce dispositif, quand celui-ci est plié pour un moindre encombrement, il présente pas moins de 10 épaisseurs à la base, les risques de déformation sont d'autant plus importants et dommageables en cas de stockage ou même de présentation de plusieurs dispositifs.

En outre les poignées sont rapportées sur ces panneaux par collage ce qui induit que ce dispositif n'est pas strictement monobloc, il n'est pas réalisé dans une seule feuille de carton puisqu'on rajoute des poignées par collage d'où un manque de solidité du dispositif et un coût de fabrication plus élevé.

D'autre part, ce dispositif ne prévoit également aucun système pour rendre rigide, la boîte ainsi dépliée, les lignes de pliage, prévues sur les bords latéraux 149 et 150 de la figure 1, deviennent ainsi des lignes de faiblesse, le dispositif est alors inefficace en phase de ramassage où est exercée une pression de haut en bas, le dispositif s'affaisse: pas de volume, pas de boîte rentrante, pas de système de fermeture fonctionnant.

Enfin, les encoches et languettes de fermeture sont situées sur les fonds 120 et 220 de la figure 1, or ce sont des parties qui traînent sur le sol en phase de ramassage, donc qui risquent de se détériorer pendant la phase de ramassage et d'autre part quand la matière fécale a été ramassée, celle-ci repose sur le fond de la boîte et risque de se répandre puisque le fond de la boîte percée par les encoches n'est plus hermétique.

Pour conclure, le dispositif US-A-4 747 633 présente 4 défauts majeurs : des poignées rajoutées qui fragilisent le dispositif et augmentent son coût, pas de stockage efficace puisqu'il n'est rien prévu pour la position de stockage, et surtout il s'agit là d'un dispositif réellement inefficace puisqu'il n'a pas été prévu de blocage pour les parois latérales qui ont été pliées et qui sont dépliées en position de ramassage, enfin pas de position réellement compacte, pour finir le dispositif prévoit un système de fermeture problématique (quand le ramassage a été effectué).

Le document FR-A-2 599 957 divulgue une boîte jetable destinée au ramassage de déjection animales qui est complexe à assembler et dont les bords latéraux sont globalement rectangulaires en position montée. Il s'agit là d'un art antérieur éloignée de l'invention dont le coût de fabrication est rhédibitoire. Il s'agit d'une boîte à monter et non présentée pliable et compacte pour l'utilisateur. On note que les deux parties principales de ce dispositif sont articulées le long de deux axes sensiblement parallèles, mais ceci n'est pas utilisé pour éviter la déformation des surfaces principales de ce dispositif car il n'est pas prévu de stocker ou de transporter celui-ci en position pliée selon ces deux axes (pas de position compacte prévue). C'est pourquoi l'homme du métier n'a aucune raison d'appliquer l'enseignement technique connu de ce document, dans la mesure où le problème technique lié au pliage éventuel des surfaces principales du dispositif en cours de stockage ou de transport n'est pas identifié. Ainsi l'homme du métier n'a aucune raison de procéder à une telle modification.

Quand bien même il modifierait les dispositifs connus pour articuler le couvercle sur la boîte selon deux axes parallèles, l'homme du métier ne réaliserait pas moins l'objet de l'invention dans la mesure où les encoches connues de FR-A-2 599 957 ne peuvent être assimilées à des poignées au sens de l'invention présentée ici.

Le document DE-U-77 02 215 divulgue une boîte comprenant une languette. Cette languette est centrale et non latérale. Aucune des caractéristiques techniques de l'invention présentée ne peut être retrouvée dans ce dispositif.

Ce n'est pas une boîte munie d'une poignée prédécoupée, ce n'est pas une boîte pliable et dépliable, ce n'est pas une boîte stockable, ce n'est pas une boîte présentant une position réellement compacte.

Le document DE-U-77 02 215 n'est pas pertinent vis à vis de l'invention présentée ici.

Le document DE-U-88 03 914 est cité à juste titre comme représentatif de l'arrière plan technologique dans la mesure où les deux parties qui le constituent pivotent autour d'un axe unique et où il ne comprend pas de poignée.

Ainsi, aucun des éléments connus de l'art antérieur n'est susceptible de mettre l'homme du métier sur la voie de l'invention, de sorte que l'objet revendiqué est bien nouveau et inventif.

Tous ces documents présentent des dispositifs de ramassage qui, malgré leur antériorité n'ont pas été commercialisés. La plupart de ces dispositifs ont des défauts de fonctionnement importants. Ils proposent des matériels inachevés, peu fiables, manquant d'efficacité, difficiles à manier rapidement par l'utilisateur, certains d'entre eux à des coûts rhédibitoires.

Aucun de ces dispositifs n'a résolu la contradiction du travail à plat du carton et du volume suffisant que suppose la maniabilité (poignée), la difficulté des fonctions : prêt à stocker (bande de rattrapage d'épaisseur), à transporter (bande de fermeture du dispositif compact), à ramasser (blocage des parties pliées), à fermer (système hermétique de fermeture interne et latéral), et enfin la contradiction entre un dispositif d'une part élaboré pour être proche de son usage et esthétique et d'autre part jetable, économiquement acceptable (strictement monobloc, seule la face externe est visible).

L'invention sera mieux comprise et d'autres avantages de celle-ci apparaîtront plus clairement à la lumière de la description à suivre, d'un mode de réalisation d'un dispositif de ramassage de déjections animales, conforme à son principe, donnée uniquement à titre d'exemple, et faite en référence aux dessins annexés :
- la figure 1 est une vue en plan d'une feuille de matériau semi-rigide destinée à constituer un dispositif de ramassage de déjections animales conforme à l'invention;
- les figures 1a, 1b, 1c, 1d, 1e, 1f, sont des annexes à la figure 1;
- la figure 2 est une vue en perspective du dispositif en position de transport (compact);
- la figure 3 est une vue en perspective du dispositif de la figure 2 lors de son montage;
- la figure 4 est une vue en perspective du dispositif des figures 1 et 2 en position montée ouverte;
- la figure 5 est une vue en coupe tranversale du dispositif en cours d'utilisation ;
- la figure 6 est une vue analogue à la figure 4 en position montée fermée, après utilisation;

La feuille 1 représentée à la figure 1 est réalisée par découpage d'un matériau semi-rigide, tel qu'une plaque de carton, de polypropylène, de polyuréthane ou de polychrolure de vinyl (PVC). Le carton est particulièrement adapté car il donne à la feuille 1 un caractère biodégradable. Dans l'exemple, la feuille 1 est en carton ondulé microcanelure ou minimicrocanelure, ce qui confère au dispositif une rigidité suffisante à son bon fonctionnement.

La feuille 1 comprend 2 lignes de pliage, respectivement 2 et 3 séparées par une bande 4 et définissant deux moitiés 5 et 6 de la feuille 1 d'aires sensiblement équivalentes.

La moitié 5 comprend une face plane sensiblement rectangulaire 7, sur laquelle sont articulées, grâce à deux lignes de pliage 8 et 9, deux extensions de forme sensiblement triangulaire 10 et 11. Les lignes de pliage 8 et 9 sont perpendiculaires à la ligne de pliage 2. Une ligne de pliage 12, parallèle à la ligne de pliage 2, marque la séparation entre la surface 7 et une bande 13 séparée de deux rabats globalement trapézoïdaux 14 et 15 par deux lignes de pliages 16 et 17. La surface 7 est pourvue de deux encoches 7a et 7b à proximité des lignes de pliage 8 et 9 alors que les rabats 14 et 15 portent chacun une languette, respectivement 4a et 15a, dont les dimensions leur permettent de pénétrer respectivement dans les encoches 7a et 7b.
Les rabats 14 et 15 portent respectivement une encoche 14b et 15b dont la fonction est expliquée ci-après.

La seconde moitié 6 de la feuille 1 comprend essentiellement une surface rectangulaire 20 dans la zone centrale de laquelle est pré-découpée une poignée : celle-ci est comprise dans le plan de la surface 20 tant qu'elle n'en est pas extraite, Cette poignée peut-être avantageusement découpée crantée pour éviter toute arête tranchante qui pourrait blesser la main de l'utilisateur lors du passage des doigts sous la poignée. Deux rabats 23 et 24 sont solidaires de la surface 20 et séparés de celle-ci respectivement par 2 lignes de pliage 25 et 26. Des languettes 20a et 20b sont ménagées sur les bords latéraux de la surface 20 à proximité de son arête 20c la plus éloignée de la ligne de pliage 3, ces languettes 20a et 20b sont aptes à pénétrer respectivement dans les encoches 14b et 15b de la face intérieure des rabats 14 et 15. Un prolongement 30 est solidaire de la surface 20 et séparée de celle-ci par une ligne 22 prédécoupée. Ce prolongement 30 est collé par sa face interne sur la face externe du fond 13 au plus près de la ligne 12 et est solidaire de la surface 20, tant que celui-ci n'en est pas séparé.

Au cours de la fabrication du dispositif, (on nomme face externe de la feuille 1, la face représentée sur la figure 1, la face interne de la feuille 1, la face non représentée sur la figure 1), les rabats 23 et 24 sont rabattus vers l'intérieur selon les lignes de pliage 25 et 26 et collés sur la face interne de la surface 20.

D'autre part, les rabats 14 et 15 sont rabattus vers l'intérieur sur la face interne de la bande 13 selon les lignes de pliage 16 et 17; les extensions 27 et 28 sont repliées respectivement sur les faces externes des surfaces 10 et 11 selon les lignes de pliage 10b et llb, et ces parties 10 et il (ainsi repliées) sont alors rabattues vers l'intérieur sur la surface 7, selon les lignes de pliage 8 et 9; la bande 13 (avec les rabats 14 et 15 déjà repliés) est alors pivotée vers l'intérieur selon la ligne de pliage 12, afin que les faces externes des rabats 14 et 15 puissent être collées sur les faces internes des extensions 27 et 28.

Enfin les moitiés 5 et 6 ainsi pliées et collées sont rabattues ves l'intérieur selon les lignes de pliage 2 et 3, de telle sorte que l'extension 30, sur sa face interne, soit collée sur la face externe de la bande 13 au plus près de la ligne 12, et que la bande 4 soit sensiblement perpendiculaire aux surfaces 20 et 7.

Le dispositif de ramassage de déjections animales conforme à l'invention est alors dans une position compacte, facile à transporter dans un sac ou dans une poche, la poignée 21 et la bande 30 étant obtenues par découpage de la surface 20, ces deux éléments ne dépassent pas de cette surface, ce qui donne au dispositif un caractère compact et lisse, la largeur de la bande 4 située entre les lignes de pliage 2 et 3 permet aux surfaces 7 et 20 d'être sensiblement parallèles malgré l'épaisseur des extensions 10 et 11, des rabats 14 et 15, de la bande 13 et des extensions 27, 28, qui se superposent à proximité de l'arête de pliage 12, le dispositif se présente alors complètement fermé et monobloc, sans aspérité, permettant de présenter une seule face de la feuille 1, sans rajoût d'aucune sorte et dans un volume réduit.

Lorsqu'il est nécessaire d'utiliser le dispositif conforme à l'invention, celui-ci est ouvert en détachant le couvercle 60 du prolongement 30, préalablement prédécoupé selon la ligne 22 et en dépliant le dispositif à la façon montrée à la figure 3. Le couvercle 60 est alors un ensemble constitué par la surface 20 détachée du prolongement 30, par les rabats 23 et 24 repliés et collés et de la poignée 21 (figure 3), ce couvercle 60 est écarté du reste du dispositif par pivotement autour des axes 2 et 3 et les extensions triangulaires 10 et 11 sont écartées du fond 7 grâce à deux efforts de pivotement P et P' autour des lignes de pliage 8 et 9. Les rabats 14 et 15, collés sur les extensions triangulaires 27 et 28, sont alors amenés dans une position telle que leur languette respective 14a ou 15a pénètre dans l'encoche 7a ou 7b du fond 7 pour atteindre la position de la figure 4, de sorte que les rabats 14 et 15 et la bande 13 soient immobilisés par rapport au fond 7, la poignée 21 est dégagée de la surface 20 par pivotement de façon à l'éloigner de la ligne 3 (figure 4). Le dispositif est alors bloqué en position ouverte (figure 4,5,), il est maintenu bloqué, même si en phase d'utilisation, une pression importante est exercée de haut en bas par celui qui l'utilise, les lignes de pliage 10b et 11b ne sont plus des lignes de faiblesse grâce au système de blocage décrit ci-dessus.

Le dispositif de déjections animales conforme à l'invention, est alors constitué comme suit : la moitié 5 de la feuille 1 forme une boite 50, pourvue d'un fond constitué par la surface 7, de deux bords latéraux de forme sensiblement triangulaire constitués par les extensions 10 et 11 et d'un bord inférieur constitué par la bande 13. Un côté du triangle constitué par l'extension 10 est formé par la ligne de pliage 8, un second côté est pratiquement superposé avec la ligne de pliage 16 et le troisième côté constitue une arête libre de la boîte 50. L'extrémité 10a du bord 10 la plus éloignée du bord inférieur 13 est à proximité de la ligne de pliage 2. Il en est de même pour l'extrémité lla du bord 11.

Dans cette position, les extensions triangulaires 10 et 11 qui forment les bords latéraux de la boîte 50 sont sensiblement planes, c'est-à-dire ne sont plus pliées selon leur ligne de pliage respective 10b et 11b.

Dans cette position, il apparaît clairement que la moitié 6 de la feuille 1 forme le couvercle 60 de la boîte 50 et que ce couvercle est articulé sur cette boîte selon les deux axes formés par les lignes de pliage 2 et 3, et que la bande 4 est parallèle à la bande 13 formant le bord inférieur de la boîte 50.

Les bords latéraux 10 et 11 ont une géométrie non exactement triangulaire, car leur extrémité 10a ou 11a la plus éloignée du bord inférieur 13 est tronquée afin de présenter une largeur sensiblement équivalente à la bande 4, ce qui permet d'obtenir des formes complémentaires dans la partie supérieure du dispositif, afin de rendre celui-ci hermétique dans la position représentée aux figures 4, 5, 6.

Les encoches 7a et 7b sont formées par découpage sur trois côtés dans la feuille 1. Ainsi lorsque les bords latéraux 10 et 11 sont sensiblement perpendiculaires au fond 7, la languette 14a remplit l'encoche 7a dans la position des figures 4 et 6. L'arête 13a de la bande 13 la plus éloignée de la ligne de pliage 12 constitue une arête extérieure du bord inférieur de la boîte 50, cette arête 13a peut-être découpée crantée.

Pour manipuler le dispositif, l'utilisateur engage l'extrémité de son index sous la poignée au plus près de l'arête 2, en éloignant cette poignée de la surface 20, entraînant un pivotement de la poignée 21 autour d'un axe imaginaire XX' passant par les zones de raccordement de la poignée 21 au reste du couvercle 60. l'espace constitué ainsi entre la poignée 21 et le couvercle 60 permet à l'utilisateur d'insérer l'extrémité de ses doigts index et majeur par exemple, le pouce en opposition appuyant sur le fond 7. Les rabats 23 et 24 permettent d'isoler efficacement l'intérieur du dispositif par rapport à l'extérieur, en particulier, par rapport à la zone dans laquelle l'utilisateur insère les extrémités de ses doigts.

Comme il apparaît plus clairement à la figure 5, lorsqu'il est nécessaire de ramasser, avec le dispositif de l'invention, une déjection D posée sur le sol S, l'utilisateur passe un ou plusieurs doigts sous la poignée 21 découpée crantée, alors que son pouce p repose contre le fond 7 de la boîte 50. Il peut faire traîner l'arête extérieure 13a du bord inférieur 13 sur le sol jusqu'au contact avec la déjection D, puis pousser celle-ci en même temps qu'il referme le couvercle 60 sur la boîte 50 grâce à un mouvement de pincement exercé avec ses doigts. la déjection D est alors repoussée à l'intérieur de la boîte 50 par le couvercle 60 et s'en trouve prisonnière.

Lorsque l'utilisateur a fini de se servir du dispositif de l'invention, celui-ci est dans la position de la figure 6 dans laquelle les deux languettes latérales 20a et 20b pénètrent respectivement dans les encoches 14b et 15b, de sorte que le couvercle 60 est fermement maintenu en position légèrement rentrante par rapport à la boîte 50, ce qui permet d'éviter tout risque d'ouverture intempestive et, par là même, de chute de déjections contenues dans le dispositif. La disposition latérale des couples languettes 20a, encoches 14b et languette 20b, encoches 15b permet au fond 13 d'être exempté d'encoches servant à la fermeture du dispositif de ramassage de déjection animales, une fois utilisé.

L'ensemble du dispositif et son contenu peut être alors jeté dans une poubelle.

Le dispositif de l'invention peut être décliné en plusieurs tailles utilisables en fonction de la taille et du poids de l'animal.

## Revendications

1. Dispositif de ramassage de déjections animales, comprenant une boîte (50) pourvue d'un fond (7), de deux bords latéraux (10, 11) de forme sensiblement triangulaire, d'un bord inférieur (13), d'un couvercle (60) sensiblement plan muni d'une poignée (21); ledit couvercle étant articulé sur ladite boîte selon au moins un axe (2, 3) sensiblement parallèle audit bord inférieur à proximité de l'extrémité (10a, 11a,) desdits bords latéraux opposée audit bord inférieur, caractérisé en ce que la dite poignée (21) dudit couvercle (60) est formée d'une bande, sous laquelle l'utilisateur peut glisser les doigts, obtenue par découpage de la zone centrale (20) dudit couvercle (60).

2. Dispositif de ramassage de déjections animales selon la revendication 1, caractérisé en ce que lesdits axes d'articulation (2,3,) sont séparés par une bande (4) de largeur sensiblement égale à six fois l'épaisseur de la feuille (1) du matériau constitutif du dispositif.

3. Dispositif de ramassage de déjections animales selon la revendication 2, caractérisé en ce que lesdits bords latéraux (10, 11,) présentent une extrémité (10a, lla,), la plus éloignée dudit bord inférieur (13), tronquée et de largeur sensiblement équivalente à une bande (4) formée entre lesdits axes (2, 3,).

4. Dispositif de ramassage de déjections animales selon la revendication 1, caractérisé en ce que ledit couvercle a une double épaisseur sous la dite poignée.

5. Dispositif de ramassage de déjections animales selon la revendication 4, caractérisé en ce que ladite épaisseur double est constituée par deux rabats (23, 24,) collés sur la face interne de la zone centrale (20).

6. Dispositif de ramassage de déjections animales selon la revendication 1, caractérisé en ce que ledit bord inférieur (13) est muni de rabats (14, 15,) collés sur lesdits bords latéraux (10, 11) et comprennent une languette (14a, 15a,) apte à immobiliser ledit bord inférieur (13) par rapport au fond (7) de ladite boîte (50) en pénétrant dans deux encoches (7a, 7b,) dudit fond.

7. Dispositif de ramassage de déjections animales selon la revendication 6, caractérisé en ce que lesdits rabats (14, 15,) comprennent sur leurs surfaces internes des encoches (14b, 15b,) de réception de languettes latérales (20a, 20b,) d'une surface (20) formant ledit couvercle (60).

8. Dispositif de ramassage selon la revendication 7, caractérisé en ce que ledit couvercle (60) comprend au moins une languette (20a, 20b,) apte à pénétrer dans une encoche (14b, 15b,) de la face intérieure des rabats (14, 15,) solidaires desdits bords latéraux (10, 11,).

9. Dispositif de ramassage selon la revendication 1, caractérisé en ce que ledit couvercle (60) présente un prolongement (30), obtenu par découpage de la zone (6), selon une ligne (22) de telle sorte que ce prolongement puisse être collé par sa face interne sur la face externe du bord (13) au plus près de la ligne de pliage (12).

10. Dispositif de ramassage selon la revendication 1, caractérisé en ce que le dispositif est strictement monobloc, c'est-à-dire constitué par une seule feuille d'un matériau biodégradable, sans rajoût de quelque nature et présentant une seule face de la feuille (1), que ce soit en position compacte, en position en volume dépliée, en position refermée, prêt à jeter.

## Patentansprüche

1. Vorrichtung zum Aufsammeln tierischer Exkremente, bestehend aus einem Kasten (50) mit Boden (7), zwei Seitenwänden (10, 11), annähernd dreieckförmig einem unteren Randstreifen (13) und einem flachen Deckel (60) mit Griff (21); wobei dieser Deckel sich um mindestens eine Achse auf dem Kasten bewegt (2, 3), die etwa parallel zu dem besagten unteren Randstreifen verläuft, und zwar nahe am Ende (10a, 11a) der Seitenwände gegenüber dem unteren Rand, der Henkel (21) des Deckels (60) wird gebildet von einem durch Ausstanzen des mittleren Bereichs (20) des Deckels (60) erhaltenen Streifen, unter den der Benutzer mit den Fingern fassen kann.

2. Vorrichtung zum Aufsammeln tierischer Exkremente entsprechend der Anforderung 1, dergestalt, daß die genannten Gelenkachsen (2,3) durch einen Streifen (4) getrennt sind, dessen Breite etwa das Sechsfache der Werkstoffdicke der Platte (1) beträgt, aus der die Vorrichtung gefertigt ist.

3. Vorrichtung zum Aufsammeln tierischer Exkremente entsprechend der Anforderung 2, dergestalt, daß die besagten Seitenwände (10, 11) ein Ende (10a, 11a) bilden, und zwar das am weitesten von dem besagten unteren Rand (13) entfernte, es ist abgestumpft und etwa von der Breite des Streifens (4), der zwischen den beiden Achsen (2, 3) gebildet wird.

4. Vorrichtung zum Aufsammeln tierischer Exkremente entsprechend der Anforderung 1, dergestalt, daß der besagte Deckel unter dem Henkel eine doppelte Dicke aufweist.

5. Vorrichtung zum Aufsammeln tierischer Exkremente entsprechend der Anforderung 4, dergestalt, daß die besagte doppelte Dicke durch zwei Umschläge (23, 24) gebildet wird, welche auf die Innenseite des mittleren Bereiches (20) geklebt sind.

6. Vorrichtung zum Aufsammeln tierischer Exkremente entsprechend der Anforderung 1, dergestalt, daß der besagte untere Rand (13) mit Umschlägen (14, 15) versehen ist, welche auf die Seitenwände (10, 11) geklebt sind und eine Lasche (14a, 15a) aufweisen, die geeignet ist, den besagten unteren Rand (13) relativ zum Boden (7) des besagten Kastens (50) zu immobilisieren, indem sie in die beiden Aussparungen (7a, 7b) des besagten Bodens eingeführt wird.

7. Vorrichtung zum Aufsammeln tierischer Exkremente entsprechend der Anforderung 6, dergestalt, daß die besagten Umschläge (14, 15) an den Innerflächen Aussparungen (14b, 15b) zur Aufnahme von Seitenlaschen (20a, 20b) einer Fläche (20) aufweisen, welche den besagten Deckel (60) bildet.

8. Vorrichtung zum Aufsammeln tierischer Exkremente entsprechend der Anforderung 7, dergestalt, daß der besagte Deckel (60) mindestens eine Lasche (20a, 20b) aufweist, die sich in eine Aussparung (14b, 15b) der Unterseite der mit den Seitewänden (10, 11) fest verbundenen Umschläge (14, 15) einführen läßt.

9. Vorrichtung zum Aufsammeln tierischer Exkremente entsprechend der Anforderung 1, dergestalt, daß der besagte Deckel (60) eine Verlängerung (30) aufweist, die durch Ausstanzen des Bereiches (6) entlang einer Linie (22) entsteht, so daß diese Verlängerung mit der Innenseite möglichst nahe der Falzlinie (12) auf die Außenseite des Randes (13) geklebt werden kann.

10. Vorrichtung zum Aufsammeln tierischer Exkremente entsprechend der Anforderung 1, dergestalt, daß diese Vorrichtung aus einem geschlossenen Block (Monoblock) besteht, das heißt, aus einer einzigen Platte eines biologisch abbaubaren Werkstoffs, ohne Zusatz irgendeiner Art, wobei nur eine Seite der Platte (1) dargeboten wird, sei es in zusammengelegter Position, in aufgeklappter Position mit vollem Volumen oder in wieder geschlossener, wegwerfbereiter Position.

## Claims

1. Device for the collection of animal excrement, comprising a box (50) equipped with a base (7), two lateral sides (10,11) approximately triangular in shape, a lower side (13), a lid (60) approximately flat equipped with a handle (21); the aforementioned lid being articulated with the aforementioned box along at least one axis (2, 3) more or less parallel to the aforementioned lower side close to the end (10a, 11a) of the lateral sides opposed to the lower side, the aforementioned handle (21) of the aforementioned lid (60) is formed by a band, under which the user may slide his fingers, obtained by the cutting out of the central zone (20) of the aforementioned lid (60).

2. Device for the collection of animal excrement in accordance with claim 1, characterised by the fact that the aforementioned articulation axes (2, 3) are separated by a band (4) of a width approximately equal to six times the thickness of the sheet of material (1) from which the device is constructed.

3. Device for the collection of animal excrement in accordance with claim 2, characterised by the fact that the aforementioned lateral sides (10, 11) display a truncated end (10a, 11a), farthest from the aforementioned lower side (13), of a width approximately equivalent to a band (4) formed between the two axes (2, 3).

4. Device for the collection of animal excrement in accordance with claim 1, characterised by the fact that the aforementioned lid has a double thickness under the aforementioned handle.

5. Device for the collection of animal excrement in accordance with claim 4, characterised by the fact that the aforementioned double thickness is constituted by two flaps (23, 24) glued to internal surface of the central zone (20).

6. Device for the collection of animal excrement in accordance with claim 1, characterised by the fact that the lower side (13) is equipped with flaps (14, 15) glued to the aforementioned lateral sides (10, 11) and containing a tongue (14a, 15a) capable of immobilising the aforementioned lower side (13) in relation to the base (7) of the aforementioned box (50) by penetrating two notches (7a, 7b) of the aforementioned base.

7. Device for the collection of animal excrement in accordance with claim 6, characterised by the fact that the aforementioned flaps (14, 15) contain two notches (14b, 15b) on their internal surfaces for receiving lateral tongues (20a, 20b) of a surface (20) forming the aforementioned lid (60).

8. Device for the collection of animal excrement in accordance with claim 7, characterised by the fact that the aforementioned lid (60) contains at least one tongue (20a, 20b) capable of penetrating a notch (14b, 15b) of the internal surface of the flaps (14, 15) interdependent of the aforementioned lateral sides (10,11).

9. Device for the collection of animal excrement in accordance with claim 1, characterised by the fact that the aforementioned lid (60) displays an extension (30), obtained by the cutting out of zone (6), along a line (22) in such a way that this extension may be glued to by its internal surface to the external surface of the side (13) closest to the folding line (12).

10. Device for the collection of animal excrement in accordance with claim 1, characterised by the fact that the device is strictly formed in one piece, that is to say composed of a single sheet of a biodegradable material, without addition of any sort and displaying a sole surface of the sheet (1), whether it be in compact position, in position of unfolded volume, in closed position, ready to be discarded.
